# FASCICULE DE BREVET EUROPEEN

(11) **EP 2 325 132 B1**
(45) Date de publication et mention de la délivrance du brevet: **02.01.2013**
(21) Numéro de dépôt: 09306107.5
(22) Date de dépôt: 18.11.2009
(51) Int. Cl.: B66F 9/19, B65D 19/38

(54) **Dispositif de manutention de charge**
Vorrichtung zur Lastenförderung
Load handling device

(43) Date de publication de la demande: 25.05.2011
(73) Titulaire: Denié, Hervé, 44410 St Lyphard (FR)
(72) Inventeur: Denié, Hervé, 44410 St Lyphard (FR)
(74) Mandataire: Laget, Jean-Loup

(56) Documents cités:
- AU-A- 3 138 777
- FR-A1- 2 931 805
- GB-A- 933 342
- GB-A- 1 154 036
- US-A- 6 135 309

## Description

La présente invention concerne un dispositif de manutention de charge, du type manipulable à l'aide d'un chariot élévateur à fourche, selon le préambule de la revendication 1. Un tel dispositif est connu du AU 31387/77A.

Elle concerne plus particulièrement un dispositif de manutention de charge comprenant au moins une structure support de charge délimitant au moins deux surfaces d'appui de la charge formant sensiblement un angle droit entre elles, et couplable à ladite structure support, au moins un passage, dit passage de fourche, à l'intérieur duquel sont aptes à s'engager les dents de la fourche du chariot en vue d'un déplacement en monte et baisse de la structure support à l'aide dudit chariot.

De tels dispositifs sont bien connus à ceux versés dans cet art et permettent la manutention d'un grand nombre de charges. On constate toutefois que certaines charges, telles que les panneaux, en particulier des plaques de plâtre ou autres panneaux de construction, qui sont stockés à plat en palettes, doivent, pour leur chargement par exemple dans le camion d'un poseur, être amenés sur chant avant d'être embarqués dans ledit camion. Cette position sur chant facilite les opérations de chargement et de déchargement. L'opérateur doit de ce fait prendre chaque plaque ou panneau de la palette, la manipuler pour l'amener d'une position de stockage à plat à une position de stockage sur chant avant de la charger dans son véhicule. Il en résulte une perte de temps importante et une manipulation fastidieuse.

Un but de la présente invention est donc de proposer un dispositif de manutention de charge dont la conception permet le passage rapide d'une position de stockage suivant une première orientation, telle qu'un stockage à plat de la charge, à une position suivant une deuxième orientation, telle qu'un stockage sur chant de la charge.

Un autre but de la présente invention est de proposer un dispositif de manutention de charge dont la conception permet, à l'aide d'un même passage de fourche, de manipuler plusieurs structures support de charge.

A cet effet, l'invention a pour objet un dispositif de manutention de charge, du type manipulable à l'aide d'un chariot élévateur à fourche, le dispositif comprenant au moins une structure support de charge délimitant au moins deux surfaces d'appui de la charge formant sensiblement un angle droit entre elles, et couplable à ladite structure support de charge, au moins un passage, dit passage de fourche, à l'intérieur duquel sont aptes à s'engager les dents de la fourche du chariot en vue d'un déplacement de la structure support à l'aide dudit chariot, caractérisé en ce que le, ou au moins l'un des, passage(s) de fourche s'étend, à l'état couplé à la structure support, en prolongement de l'une des branches du L formé par lesdites surfaces d'appui et est relié à l'extrémité libre de ladite branche par une liaison pivot d'axe orthogonal à l'axe longitudinal desdites branches de manière à permettre, parallèlement au déplacement du passage de fourche à l'aide du chariot élévateur, le déplacement à pivotement de la structure support et le passage de ladite structure support d'une position de stockage horizontal, ou respectivement vertical, de la charge, à l'aide de la surface d'appui articulée au passage de fourche, dite première surface d'appui, à une position de stockage vertical, ou respectivement horizontal, de la charge, à l'aide de l'autre surface d'appui, dite deuxième surface d'appui.

Grâce à la présence de la liaison articulée entre passage de fourche et structure support, l'opérateur peut, par simple mouvement de montée ou descente du passage de fourche à l'aide du chariot élévateur, modifier la position d'appui au sol de la structure support et par suite, l'orientation de la charge en appui sur la structure support et permettre ainsi, en quelques secondes, le passage d'une charge d'un stockage dit horizontal à un stockage vertical ou inversement.

Dans un premier mode de réalisation de l'invention, la liaison pivot entre passage de fourche et structure support de charge est une liaison non permanente formée de moyens de liaison portés respectivement par le passage de fourche et la structure support, lesdits moyens de liaison étant couplables/désaccouplables entre eux.

Grâce au fait que la liaison pivot entre passage de fourche et structure support est une liaison non permanente du type dans laquelle les moyens de liaison portés respectivement par le passage de fourche et la structure support sont couplables/désacouplables l'un de l'autre pour permettre une séparation du passage de fourche de la structure support, il est possible, à l'aide d'un même passage de fourche, de manipuler plusieurs structures support. Il en résulte une économie en termes d'équipement.

Dans un second mode de réalisation de l'invention, la liaison pivot entre passage de fourche et structure support de charge est une liaison permanente non démontable.

Indépendamment du mode de réalisation retenu, le passage de fourche, apte à être couplé à la structure support, est formé de deux tunnels maintenus parallèles entre eux, lesdits tunnels étant, au niveau de l'une de leurs extrémités, couplables ou couplés par ladite liaison pivot à la première surface d'appui, en particulier au bord libre de ladite surface d'appui opposé à la zone de jonction desdites surfaces d'appui entre elles, la liaison entre première surface d'appui et passage de fourche étant une liaison pivot d'axe parallèle à la ligne de jonction desdites surfaces d'appui entre elles et orthogonal à l'axe longitudinal desdits tunnels.

Dans le mode de réalisation du type dans lequel la liaison pivot entre passage de fourche et structure support de charge est une liaison non permanente, le passage de fourche apte à être couplé à la structure support par une liaison pivot est, côté introduction des dents de la fourche du chariot élévateur à l'intérieur du passage de fourche, équipé de moyens de retenue des dents de la fourche du chariot à l'intérieur dudit passage de fourche.

Ces moyens de retenue évitent toute sortie intempestive des dents de la fourche du chariot élévateur du passage de fourche articulé lorsque le passage de fourche occupe une position écartée de sa position d'appui au sol.

De préférence, les moyens de retenue affectent la forme d'au moins un volet mobile apte à passer, sous l'effet de son propre poids, d'une position inactive, dans laquelle il libère l'entrée dudit passage de fourche par laquelle les dents de la fourche du chariot élévateur sont aptes à être introduites ou sorties dudit passage de fourche à une position active, dans laquelle il ferme l'entrée du passage de fourche et est apte à retenir les dents de la fourche du chariot élévateur à l'intérieur du passage de fourche.

De même, la structure support comporte des moyens de maintien de la charge sur ladite structure support.

Enfin, généralement, le dispositif de manutention de charge comprend un deuxième passage de fourche disposé fixe par rapport aux surfaces d'appui de ladite structure support.

L'invention sera bien comprise à la lecture de la description suivante d'exemples de réalisation, en référence aux dessins annexés dans lesquels :
la figure 1 représente une vue de côté d'un dispositif de manutention de charge conforme à l'invention en position de stockage horizontal de la charge, ladite charge étant formée de panneaux stockés à plat et en position d'appui au sol du passage de fourche, les moyens de retenue étant en position inactive ;
la figure 2 représente une vue de côté d'un dispositif de manutention de charge conforme à l'invention en position de stockage vertical de la charge et en position écartée du sol du passage de fourche, les moyens de retenue étant en position active ;
la figure 3 représente une vue en perspective du passage de fourche seul en position inactive des moyens de retenue ;
la figure 4 représente une vue en perspective du passage de fourche seul en position active des moyens de retenue ;
la figure 5 représente une vue en perspective de la structure support seule ;
la figure 6 représente une vue en perspective de la structure support seule, la rampe de déchargement étant en position déployée ;
la figure 7 représente une vue en perspective d'un dispositif de manutention de charge conforme à l'invention en position de stockage horizontal de la charge à l'état ouvert du cadre avant chargement de ladite charge ;
la figure 8 représente une vue en perspective d'un dispositif de manutention de charge conforme à l'invention en position de stockage vertical de la charge à l'état fermé du cadre, la rampe de déchargement étant déployée et
les figures 9A à 9C représentent des vues schématiques de côté d'un dispositif conforme à l'invention lors du passage du dispositif d'une position dite de stockage horizontal à une position dite de stockage vertical de la charge.

Comme mentionné ci-dessus, le dispositif de manutention de charge, objet de l'invention, est plus particulièrement destiné à être manipulé à l'aide d'un chariot élévateur à fourche dont seule la fourche 20 a été représentée.

Ce dispositif de manutention s'applique plus particulièrement à la manutention de charges, telles que panneaux ou plaques, stockées soit à plat en palette et devant en particulier pour leur chargement dans un véhicule être stockées sur chant, soit stockées sur chant et devant être amenées dans une position de stockage à plat.

Ce dispositif de manutention de charge 1 comprend au moins une structure 2 support de charge délimitant au moins deux surfaces 3,4 d'appui de la charge 1 formant sensiblement un angle droit entre elles et, couplable à ladite structure 2 support de charge, au moins un passage 12 de fourche à l'intérieur duquel sont aptes à s'engager les dents de la fourche du chariot. Il doit être noté que les surfaces 3, 4 d'appui de la charge de la structure de support forment entre elles un angle compris de préférence entre 80 et 120°. De préférence, l'angle est un angle ouvert supérieur à 90° pour permettre à la charge, en position de stockage sur chant de la charge, de reposer par son chant sur l'une des deux surfaces d'appui et par l'une de ses faces sur l'autre surface d'appui dans une position inclinée limitant les risques de chute de la charge.

Dans les exemples représentés, le passage 12 de fourche est quant à lui formé de deux tunnels 13 maintenus en disposition parallèle à l'aide d'au moins une traverse 14 reliant les tunnels entre eux, chaque tunnel 13 servant à accueillir une dent du chariot élévateur à fourche.

De manière caractéristique à l'invention, le ou au moins l'un des passages de fourche, représenté en 12 aux figures, s'étend en prolongement de l'une des branches du L formé par lesdites surfaces 3, 4 d'appui et est relié à l'extrémité libre de ladite branche par une liaison 5 pivot d'axe orthogonal à l'axe longitudinal desdites branches de manière à permettre, parallèlement au déplacement du passage 12 de fourche à l'aide du chariot élévateur, le déplacement à pivotement de la structure 2 support et le passage de la structure 2 support d'une position de stockage horizontal, ou respectivement vertical, de la charge 1, à l'aide de la surface 3 d'appui articulée au passage 12 de fourche, dite première surface 3 d'appui, à une position de stockage vertical, ou respectivement horizontal, de la charge 1, à l'aide de l'autre surface 4 d'appui dite deuxième surface 4 d'appui. Ainsi, les figures 9A, 9C ou 1 et 2 illustrent le passage d'une charge d'une position dans laquelle elle est formée d'un empilement de plaques stockées à plat à une position dans laquelle elle forme une juxtaposition de plaques stockées sur chant, ce passage d'une position à une autre de la charge étant obtenu par simple élévation du passage de fourche qui entraîne en parallèle le déplacement à pivotement de la structure 2 support. Dans les exemples représentés aux figures 9A, 9C ou 1 et 2, la structure 2 support tend à pivoter autour du sommet de l'angle sensiblement droit formé par lesdites surfaces 3, 4 d'appui qui constitue un point d'appui au sol de ladite structure 2 support au cours de son entraînement en déplacement par le passage 12 de fourche. Ainsi, la structure 2 support passe d'une position dans laquelle la surface 3 d'appui articulée au passage 12 de fourche et dite première surface d'appui repose au sol et forme un plateau support de charge à une position dans laquelle c'est la surface 4 d'appui, dite deuxième surface d'appui, de la structure 2 support qui repose au sol et forme un plateau support de la charge. Bien évidemment, un déplacement inverse de la structure 2 support est observé lors d'un abaissement du passage 12 de fourche à l'aide du chariot élévateur.

Dans un premier mode de réalisation de l'invention, conforme aux figures 1 à 6, la liaison 5 pivot entre passage 12 de fourche et structure 2 support de charge est une liaison 5 non permanente formée de moyens de liaison portés respectivement par le passage 12 de fourche et la structure 2 support, lesdits moyens 15, 8 de liaison étant couplables/désaccouplables entre eux, pour permettre à l'état désaccouplé, notamment, une utilisation du passage 12 de fourche avec une autre structure 2 support.

Comme mentionné ci-dessus, le passage 12 de fourche, apte à être couplé à la structure 2 support, est formé de deux tunnels 13 maintenus parallèles entre eux, lesdits tunnels 13 étant, au niveau de l'une de leurs extrémités, équipés des moyens 15 de liaison du passage 12 de fourche pour la liaison 5 pivot à la première surface 3 d'appui, en particulier au bord libre de ladite surface d'appui opposé à la zone de jonction desdites surfaces 3, 4 d'appui entre elles, la liaison non permanente entre première surface 3 d'appui et passage 12 de fourche étant une liaison 5 pivot d'axe parallèle à la ligne de jonction desdites surfaces 3, 4 d'appui entre elles et orthogonal à l'axe longitudinal desdits tunnels.

Dans les exemples représentés, la liaison 5 pivot non permanente entre la première surface 3 d'appui de la structure 2 support et le passage 12 de fourche couplable à ladite première surface 3 d'appui est une liaison du type par crochetage.

Dans ce mode de réalisation du dispositif de manutention de charge 1, du type dans lequel la liaison 5 pivot entre passage 12 de fourche et structure 2 support est une liaison non permanente et la première surface 3 d'appui de la structure 2 support est formée au moins de deux longerons 7 maintenus parallèles entre eux par l'intermédiaire de traverses 8, pour le couplage par liaison 5 pivot entre la première surface 3 d'appui de la structure 2 support et le passage 12 de fourche, les tunnels 13 constitutifs du passage 12 de fourche sont munis, au niveau de l'une de leurs extrémités, d'au moins un crochet 15 apte à venir en prise avec l'une des traverses 8 de la première surface 3 d'appui de la structure 2 support, crochet(s) 15 et traverse 8 formant les moyens 15, 8 de liaison portés respectivement par le passage 12 de fourche et la structure 2 support.

Les crochets sont ici des crochets en forme générale de U couché ouverts en direction des extrémités des tunnels 13 qui les portent. La traverse 8 est quant à elle formée par une simple barre de section circulaire reliant entre eux les deux longerons 7 de la première surface 3 d'appui de la structure 2 support. Les crochets 15 du passage 12 de fourche sont aptes à venir en prise avec la traverse 8 de la structure 2 support par manipulation, à l'aide du chariot élévateur, du passage 12 de fourche sans que le conducteur du chariot à fourche n'ait à descendre de son engin. Ce couplage/désaccouplage entre structure 2 support et passage 12 de fourche peut s'opérer indifféremment en position d'appui au sol ou en position écartée du sol du passage 12 de fourche.

Dans les exemples représentés, le passage 12 de fourche, apte à être couplé à la structure 2 support par une liaison 5 pivot est, côté introduction des dents de la fourche 20 du chariot élévateur à l'intérieur du passage 12 de fourche, équipé de moyens de retenue des dents de la fourche 20 du chariot à l'intérieur dudit passage 12 de fourche.

Les moyens de retenue affectent la forme d'au moins un volet 16 mobile apte à passer, sous l'effet de son propre poids, d'une position inactive, dans laquelle il libère l'entrée dudit passage 12 de fourche par laquelle les dents de la fourche du chariot élévateur sont aptes à être introduites ou sorties dudit passage 12 de fourche à une position active, dans laquelle il ferme l'entrée du passage 12 de fourche et est apte à retenir les dents de la fourche 20 du chariot élévateur à l'intérieur du passage 12 de fourche.

En particulier, le volet 16 mobile est un volet pivotant, monté à pivotement autour d'un axe 17 parallèle à l'axe pivot de la liaison 5 pivot entre passage 12 de fourche et structure 2 support, ledit volet 16 étant apte à passer, sous l'effet de son propre poids, de la position inactive à la position active, lors du déplacement du passage 12 de fourche à l'aide du chariot élévateur dans le sens d'une élévation dudit passage 12 de fourche depuis sa position d'appui au sol.

Le détail de ce volet 16 pivotant est plus particulièrement visible aux figures 3 et 4. Ce volet 16 disposé sur le passage 12 de fourche au niveau des extrémités de tunnels 13 opposées à celles équipées des moyens 15 de liaison du passage 12 de fourche à la structure 2 support ferme donc, en position active, les entrées des tunnels 13 du passage 12 de fourche. Ce volet est rappelé dans cette position active par des moyens 18 de lestage équipant ledit volet, ces moyens de lestage étant actifs lorsque le passage 12 de fourche ne repose pas au sol. Ces moyens de lestage tendent à faire pivoter le volet 16 autour de son axe 17 de pivotement. L'appui au sol du passage 12 de fourche agit à l'encontre des moyens de lestage et entraîne un déplacement à pivotement du volet 16 autour de son axe pivot 17 jusqu'à une position dans laquelle le volet 16 libère l'accès à l'entrée des tunnels 13.

Dans un second mode de réalisation de l'invention conforme aux figures 7 à 9, la liaison 5 pivot entre passage 12 de fourche et structure 2 support de charge est une liaison permanente non démontable.

Dans ce mode de réalisation, pour assurer la sécurité de l'ensemble et éviter tout désaccouplement intempestif du passage 12 de fourche de la fourche du chariot au cours du déplacement du passage 12 de fourche par ledit chariot, le dispositif est équipé de moyens 19 de liaison au chariot élévateur.

Dans les exemples représentés, les moyens de liaison sont formés par un lien, tel qu'une chaîne, raccordé à une extrémité au passage 12 de fourche articulé et terminé à son autre extrémité par un crochet pour la fixation au chariot élévateur à fourche. Le passage 12 de fourche articulé à la structure 2 support est quant à lui formé de deux tunnels 13 maintenus parallèles entre eux, lesdits tunnels 13 étant, au niveau de l'une de leurs extrémités, reliés de manière articulée à la première surface 3 d'appui, en particulier au bord libre de ladite surface d'appui opposé à la zone de jonction desdites surfaces 3, 4 d'appui entre elles, par une liaison 5 pivot du genre charnière non démontable d'axe parallèle à la ligne de jonction desdites surfaces 3, 4 d'appui entre elles et orthogonal à l'axe longitudinal desdits tunnels.

Pour éviter tout endommagement de la charge au cours du passage de la structure 2 support d'une position à une autre, la structure 2 support comporte des moyens 6 de maintien de la charge 1 sur ladite structure 2 support. Dans l'exemple représenté en particulier aux figures 1 et 2, lesdits moyens 6 de maintien de la charge 1 sur ladite structure 2 support comprennent au moins un longeron ou montant coopérant avec le demi-cadre formé par les surfaces 3, 4 d'appui de la structure 2 support pour former un cadre ouvert à l'intérieur duquel la charge 1 est apte à être logée.

Le longeron des moyens 6 de maintien est équipé d'un patin s'étendant à l'intérieur du cadre ouvert, ce patin étant relié au longeron par une structure de type ciseau pour pouvoir être rapproché ou écarté du longeron et former un mors de serrage apte à coopérer avec la surface d'appui en regard de la structure de support pour constituer un étau apte à enserrer ladite charge 1.

Dans l'exemple représenté en particulier aux figures 7 et 8, qui constitue une variante des figures 1 et 2, lesdits moyens 6 de maintien de la charge 1 sur ladite structure 2 support comprennent au moins un longeron ou montant et une traverse articulés l'un à l'autre et coopérant avec le demi-cadre formé par les surfaces 3, 4 d'appui de la structure 2 support pour former un cadre ouvrable à l'intérieur duquel la charge 1 est apte à être logée.

L'ouverture du cadre est disposée sensiblement au droit du passage 12 de fourche articulé lorsque la structure 2 support repose au sol à l'aide de la surface 3 d'appui articulée au passage 12 de fourche de manière à faciliter les opérations de mise en place de ladite charge sur la structure 2 support. Ainsi, lorsque la charge est stockée en palette, il suffit, à l'aide du chariot élévateur à fourche, après ouverture du cadre, de venir positionner la charge sur la surface 3 d'appui articulée au passage 12 de fourche avant de refermer le cadre. Pour permettre une retenue de la charge à l'intérieur du cadre, lorsque la charge n'occupe pas la totalité de l'espace disponible à l'intérieur du cadre, la traverse est équipée d'une butée de retenue de la charge 1 faisant saillie à l'intérieur du cadre, ladite butée 9 étant montée mobile le long de la traverse jusqu'à une position d'appui sur la charge 1 contenue dans le cadre et étant maintenue dans ladite position par la charge 1 assurant, par appui sur la saillie de la butée, l'immobilisation de la butée sur la traverse.

Pour faciliter la manutention du dispositif, en particulier lorsque la structure 2 support repose au sol par sa deuxième surface 4 d'appui, c'est-à-dire celle exempte du passage 12 de fourche articulé, la structure 2 support est équipée d'un deuxième passage 9 de fourche disposé fixe par rapport aux surfaces 3, 4 d'appui de ladite structure 2 support.

Dans les exemples représentés, ce deuxième passage 9 de fourche est formé de deux tunnels parallèles traversant ménagés dans l'épaisseur de la deuxième surface 4 d'appui de la structure 2 support. La première surface 3 d'appui est quant à elle simplement formée, comme mentionné ci-dessous, de deux longerons 7 constitués de profilés de section rectangulaire maintenus en disposition parallèle à l'aide de traverses 8 et se raccordant à l'une de leurs extrémités à un bord du plateau formant la deuxième surface 4 d'appui de la structure 2 support.

Comme l'illustre en particulier la figure 2, la surface 4 d'appui de la structure 2 support exempte de passage 12 de fourche articulé, dite deuxième surface 4 d'appui de la structure support, repose au sol par un piétement formé de rails 11 d'appui au sol s'étendant sensiblement parallèlement au plan de ladite surface 4 d'appui. Ces rails 11 sont des rails télescopiques qui, en position sortie, s'étendent au-delà de l'emprise au sol de ladite deuxième surface 4 d'appui et forment une rampe de déchargement de la charge, lesdits rails 11 étant de préférence reliés à, ou au voisinage de, leur extrémité libre par une traverse cylindrique de type rouleau sur laquelle la charge 1 à décharger peut glisser. Cette conception de la surface 4 d'appui permet de simplifier encore les opérations de déchargement de la charge dans le cas par exemple de panneaux ou plaques stockés sur chant.

Dans le premier mode de réalisation de l'invention, le fonctionnement d'un tel dispositif de manutention de charge est le suivant. La structure 2 support repose en appui au sol par sa première surface 3 d'appui, comme l'illustre la figure 3, et le cadre est ouvert pour permettre l'introduction de la charge à l'intérieur du cadre.

Le patin constituant un mors de serrage est ensuite rapproché de la charge 1 pour l'enserrer. Les dents de la fourche 20 du chariot élévateur sont introduites dans les tunnels du passage 12 de fourche articulé. Le passage 12 de fourche est couplé par ses crochets 15 à la traverse 8 de la première surface 3 d'appui de la structure 2 support. Le passage 12 de fourche est entraîné en déplacement vers le haut par le chariot à fourche et provoque en parallèle le déplacement à pivotement de la structure 2 support qui pivote autour de son point d'appui au sol formé par le sommet de l'angle entre lesdites surfaces 3, 4 d'appui pour passer d'une position dans laquelle la structure 2 support repose en appui au sol par sa première surface 3 d'appui à une position dans laquelle elle repose en appui au sol par sa deuxième surface 4 d'appui. Lors de ce déplacement vers le haut du passage 12 de fourche, les moyens de retenue passent d'une position inactive à une position active. En position haute, c'est-à-dire écartée du sol, le passage 12 de fourche est désaccouplé de la structure 2 support par séparation des moyens de liaison équipant le passage 12 de fourche des moyens de liaison équipant la structure 2 support ou, en d'autres termes, par désaccouplage des crochets 15 du passage 12 de fourche de la traverse 8 de la structure 2 support. Le passage 12 de fourche est reposé en position d'appui au sol, les moyens de retenue reviennent en position inactive et la fourche du chariot à fourche peut être sortie des tunnels du passage 12 de fourche. Les opérations inverses sont à effectuer pour le basculement inverse de la structure 2 support. Lorsque la structure 2 support est amenée dans la position basculée souhaitée, le déchargement de la charge peut s'opérer à l'aide des rails 11 amenés en position déployée. La présence d'au moins un passage de fourche fixe directement intégré à la structure 2 support permet en outre de manipuler la structure 2 support directement à l'aide du chariot élévateur à fourche sans utiliser le passage 12 de fourche.

Dans le deuxième mode de réalisation de l'invention, le fonctionnement d'un tel dispositif de manutention de charge est le suivant. La structure 2 support repose en appui au sol par sa première surface 3 d'appui, comme l'illustre la figure 7, et le cadre est ouvert pour permettre l'introduction de la charge à l'intérieur du cadre. Le cadre est ensuite refermé et le lien est accroché par son crochet au chariot élévateur après que les dents de fourche du chariot élévateur aient été introduites dans les tunnels du passage 12 de fourche articulé. Le passage 12 de fourche est entraîné en déplacement vers le haut par le chariot à fourche et provoque en parallèle le déplacement à pivotement de la structure 2 support qui pivote autour de son point d'appui au sol formé par le sommet de l'angle entre lesdites surfaces 3, 4 d'appui pour passer d'une position dans laquelle la structure 2 support repose en appui au sol par sa première surface 3 d'appui à une position dans laquelle elle repose en appui au sol par sa deuxième surface 4 d'appui. Une fois ce basculement opéré, le lien est détaché du chariot élévateur et la fourche du chariot est extraite du passage 12 de fourche. Le cadre peut être ouvert pour permettre le déchargement de la charge à l'aide des rails 11 amenés en position déployée. Bien évidemment, un déplacement à pivotement suivant une direction inverse de la structure 2 support est obtenu par abaissement du passage 12 de fourche à partir de la position représentée en 9C.

## Revendications

1. Dispositif de manutention de charge (1), du type manipulable à l'aide d'un chariot élévateur à fourche (20), le dispositif comprenant au moins une structure (2) support de charge délimitant au moins deux surfaces (3, 4) d'appui de la charge (1) formant sensiblement un angle droit entre elles, et couplable à ladite structure (2) support de charge, au moins un passage (12), dit passage de fourche, à l'intérieur duquel sont aptes à s'engager les dents de la fourche (20) du chariot en vue d'un déplacement de la structure (2) support à l'aide dudit chariot,
**caractérisé en ce que** le, ou au moins l'un (12) des, passage(s) de fourche s'étend, à l'état couplé à la structure (2) support, en prolongement de l'une des branches du L formé par lesdites surfaces (3, 4) d'appui et est relié à l'extrémité libre de ladite branche par une liaison (5) pivot d'axe orthogonal à l'axe longitudinal desdites branches de manière à permettre, parallèlement au déplacement du passage (12) de fourche à l'aide du chariot élévateur, le déplacement à pivotement de la structure (2) support et le passage de ladite structure (2) support d'une position de stockage horizontal, ou respectivement vertical, de la charge (1), à l'aide de la surface (3) d'appui articulée au passage (12) de fourche, dite première surface (3) d'appui, à une position de stockage vertical, ou respectivement horizontal, de la charge (1), à l'aide de l'autre surface (4) d'appui, dite deuxième surface (4) d'appui.

2. Dispositif de manutention de charge (1) selon la revendication 1, **caractérisé en ce que** la liaison (5) pivot entre passage (12) de fourche et structure (2) support de charge est une liaison (5) non permanente formée de moyens de liaison portés respectivement par le passage (12) de fourche et la structure (2) support, lesdits moyens (15, 8) de liaison étant couplables/désaccouplables entre eux.

3. Dispositif de manutention de charge (1) selon la revendication 1, **caractérisé en ce que** la liaison (5) pivot entre passage (12) de fourche et structure (2) support de charge est une liaison permanente non démontable.

4. Dispositif de manutention de charge (1) selon l'une des revendications 1 à 3, **caractérisé en ce que** le passage (12) de fourche, apte à être couplé à la structure (2) support, est formé de deux tunnels (13) maintenus parallèles entre eux, lesdits tunnels (13) étant, au niveau de l'une de leurs extrémités, couplables ou couplés par ladite liaison (5) pivot à la première surface (3) d'appui, en particulier au bord libre de ladite surface d'appui opposé à la zone de jonction desdites surfaces (3, 4) d'appui entre elles, la liaison entre première surface (3) d'appui et passage (12) de fourche étant une liaison (5) pivot d'axe parallèle à la ligne de jonction desdites surfaces (3, 4) d'appui entre elles et orthogonal à l'axe longitudinal desdits tunnels.

5. Dispositif de manutention de charge (1) selon la revendication 4, du type dans lequel la liaison (5) pivot entre passage (12) de fourche et structure (2) support de charge est une liaison non permanente,
**caractérisé en ce que** la liaison (5) pivot non permanente entre la première surface (3) d'appui de la structure (2) support et le passage (12) de fourche couplable à ladite première surface (3) d'appui est une liaison du type par crochetage.

6. Dispositif de manutention de charge (1) selon l'une des revendications 4 et 5, du type dans lequel la première surface (3) d'appui de la structure (2) support est formée au moins de deux longerons (7) maintenus parallèles entre eux par l'intermédiaire de traverses (8), et dans lequel la liaison (5) pivot entre passage (12) de fourche et structure (2) support de charge est une liaison non permanente,
**caractérisé en ce que**, pour le couplage par liaison (5) pivot entre la première surface (3) d'appui de la structure (2) support et le passage (12) de fourche, les tunnels (13) constitutifs du passage (12) de fourche sont munis, au niveau de l'une de leurs extrémités, d'au moins un crochet (15) apte à venir en prise avec l'une des traverses (8) de la première surface (3) d'appui de la structure (2) support, crochet(s) (15) et traverse (8) formant les moyens (15, 8) de liaison portés respectivement par le passage (12) de fourche et la structure (2) support.

7. Dispositif de manutention de charge (1) selon l'une des revendications 1 à 6, du type dans lequel la liaison (5) pivot entre passage (12) de fourche et structure (2) support de charge est une liaison non permanente,
**caractérisé en ce que** le passage (12) de fourche, apte à être couplé à la structure (2) support par une liaison (5) pivot est, côté introduction des dents de la fourche (20) du chariot élévateur à l'intérieur du passage (12) de fourche, équipé de moyens de retenue des dents de la fourche (20) du chariot à l'intérieur dudit passage (12) de fourche.

8. Dispositif de manutention de charge (1) selon la revendication 7,
**caractérisé en ce que** les moyens de retenue affectent la forme d'au moins un volet (16) mobile apte à passer, sous l'effet de son propre poids, d'une position inactive, dans laquelle il libère l'entrée dudit passage (12) de fourche par laquelle les dents de la fourche du chariot élévateur sont aptes à être introduites ou sorties dudit passage (12) de fourche à une position active, dans laquelle il ferme l'entrée du passage (12) de fourche et est apte à retenir les dents de la fourche (20) du chariot élévateur à l'intérieur du passage (12) de fourche.

9. Dispositif de manutention de charge (1) selon la revendication 8,
**caractérisé en ce que** le volet (16) mobile est un volet pivotant, monté à pivotement autour d'un axe (17) parallèle à l'axe pivot de la liaison (5) pivot entre passage (12) de fourche et structure (2) support, ledit volet (16) étant apte à passer, sous l'effet de son propre poids, de la position inactive à la position active, lors du déplacement du passage (12) de fourche à l'aide du chariot élévateur dans le sens d'une élévation dudit passage (12) de fourche depuis sa position d'appui au sol.

10. Dispositif de manutention de charge (1) selon l'une des revendications 1 à 9,
**caractérisé en ce que** la structure (2) support comporte des moyens (6) de maintien de la charge (1) sur ladite structure (2) support.

11. Dispositif de manutention de charge (1) selon l'une des revendications 1 à 10,
**caractérisé en ce qu'**il comprend un deuxième passage (9) de fourche disposé fixe par rapport aux surfaces (3, 4) d'appui de ladite structure (2) support.

12. Dispositif de manutention de charge (1) selon l'une des revendications 1 à 11,
**caractérisé en ce que** la surface (4) d'appui de la structure (2) support exempte de passage (12) de fourche articulé, dite deuxième surface (4) d'appui de la structure support, repose au sol par un piétement formé de rails (11) d'appui au sol s'étendant sensiblement parallèlement au plan de ladite surface (4) d'appui, lesdits rails (11) étant des rails télescopiques qui, en position sortie, s'étendent au-delà de l'emprise au sol de ladite deuxième surface (4) d'appui et forment une rampe de déchargement de la charge, lesdits rails (11) étant de préférence reliés à, ou au voisinage de, leur extrémité libre par une traverse cylindrique de type rouleau sur laquelle la charge (1) à décharger peut glisser.

## Claims

1. A load handling device (1), of the type manipulatable by means of a fork-lift truck (20), the device comprising at least one load supporting structure (2) delimiting at least two surfaces (3,4) supporting the load (1) substantially forming a right angle between them, and able to be coupled to said load supporting structure (2), at least one passage (12), a so-called fork passage, inside which the teeth of the fork (20) of the track are able to engage with view to displacing the supporting structure (2) by means of said truck,
**characterized in that** said, or at least one (12) of the fork passage(s) extends, in the coupled condition with this supporting structure (2), as an extension of one of the branches of the L formed by said supporting surfaces (3, 4) and is connected to the free end of said branch through a pivot connection (5) with an axis orthogonal to the longitudinal axis of said branches so as to allow, in parallel with the displacement of the fork passage (12) by means of the lift truck, the pivoting displacement of the supporting structure (2) and the passing of said supporting structure (2) from a horizontal, respectively vertical storage position of the load (1), by means of the supporting surface (3) jointed at the fork passage (12), the so-called first supporting surface (3), to a vertical or respectively horizontal storage position of the load (1), by means of the other supporting surface (4), the so-called second supporting surface (4).

2. The load handling device (1) according to claim 1, **characterized in that** the pivot connection (5) between the fork passage (12) and the load supporting structure (2) is a non-permanent connection formed with the connecting means respectively borne by the fork passage (12) and the supporting structure (2), said connecting means (15, 8) being able to be coupled/uncoupled with each other.

3. The load handling device (1) according to claim 1, **characterized in that** the pivot connection (5) between the fork passage (12) and the load supporting structure (2) is a permanent connection which cannot be disassembled.

4. The load handling device (1) according to one of claims 1 to 3, **characterized in that** the fork passage (12), able to be coupled with the supporting structure (2), is formed with two tunnels (13) being able to be coupled or being coupled at one of their ends by said pivot connection (5) with the first supporting surface (3), in particular at the free edge of said supporting surface opposite to the junction area of said supporting surfaces (3, 4) with each other, the connection between the first supporting surface (3) and the fork passage (12) being a pivot connection (5) with an axis parallel to the junction line of said supporting surfaces (3, 4) with each other and orthogonal to the longitudinal axis of said tunnels.

5. The load handling device (1) according to claim 4, of the type in which the pivot connection (5) between the fork passage (12) and the load supporting structure (2) is a non-permanent connection,
**characterized in that** the non-permanent pivot connection (5) between the first supporting surface (3) of the supporting structure (2) and the fork passage (12) able to be coupled with said first supporting surface (3) is a connection of the hooking type.

6. The load handling device (1) according to one of claims 4 and 5, of the type in which the first supporting surface (3) of the supporting structure (2) is formed with at least two stringers (7) maintained parallel to each other via cross-members (8), and in which the pivot connection (5) between the fork passage (12) and the load supporting structure (2) is a non-permanent connection,
**characterized in that**, for the coupling by a pivot connection (5) between the first supporting surface (3) of the supporting structure (2) and the fork passage (12), the tunnels (13) making up the fork passage (12) are provided at one of their ends, with at least one hook (15) capable of engaging with one of the cross-members (8) of the first supporting surface (3) of the supporting structure (2), the hook(s) (15) and cross-member (8) forming the connecting means (15, 8) borne by the fork passage (12) and the supporting structure (2), respectively.

7. The load handling device (1) according to one of claims 1 to 6, of the type in which the pivot connection (5) between the fork passage (12) and the load supporting structure (2) is a non-permanent connection,
**characterized in that** the fork passage (12), able to be coupled with the supporting structure (2) through a pivot connection (5), on the introduction side of the teeth of the fork (20) of the fork-lift truck inside the fork passage (12), is equipped with means for retaining the teeth of the fork (20) of the truck inside said fork passage (12).

8. The load handling device (1) according to claim 7, **characterized in that** the retaining means affect the shape of at least one mobile flap (16) able to pass, under the effect of its own weight, from an inactive position, in which it clears the entrance to said fork passage (12) by which the teeth of the fork of the fork-lift truck are able to be introduced or extracted from said fork passage (12), to an active position, in which it closes the entrance of the fork passage (12) and is able to retain the teeth of the fork (20) of the fork-lift truck inside the fork passage (12).

9. The load handling device (1) according to claim 8, **characterized in that** the mobile flap (16) is a pivoting flap, pivotally mounted around an axis (17) parallel to the pivot axis of the pivot connection (5) between the fork passage (12) and the supporting structure (2), said flap (16) being able to pass, under the effect of its own weight, from the inactive position to the active position, upon displacing the fork passage (12) by means of the fork-lift truck in the direction for raising said fork passage (12) from its supporting position on the ground.

10. The load handling device (1) according to one of claims 1 to 9,
**characterized in that** the supporting structure (2) includes means (6) for maintaining the load (1) on said supporting structure (2).

11. The load handling device (1) according to one of claims 1 to 10,
**characterized in that** it comprises a second fork passage (9) fixedly positioned relatively to the supporting surfaces (3, 4) of said supporting structure (2).

12. The load handling device (1) according to one of claims 1 to 11,
**characterized in that** the supporting surface (4) of the supporting structure (2) without any jointed fork passage (12), the so-called second supporting surface (4) of the supporting structure, rests on the ground through a base formed with supporting rails (11) on the ground, extending substantially parallel to the plane of said supporting surface (4), said rails (11) being telescopic rails which, in the extracted position, extend beyond the footprint on the ground of said second supporting surface (4) and form a ramp for unloading the load, said rails (11) being preferably connected to their free end or in the vicinity thereof, through a cylindrical cross-member of the roller type over which the load (1) to be unloaded may slide.

## Patentansprüche

1. Vorrichtung zur Lastenförderung (1) der Bauart, die mit Hilfe eines Gabelhubwagens (20) handhabbar ist, wobei die Vorrichtung mindestens eine Laststützstruktur (2), die mindestens zwei Abstützflächen (3, 4) der Last (1) begrenzt, die zwischen sich etwa einen rechten Winkel bilden und an die Laststützstruktur (2) koppelbar sind, mindestens einen als Gabeldurchgang bezeichneten Durchgang (12), in den die Zähne der Gabel (20) des Wagens zwecks einer Verlagerung der Stützstruktur (2) mit Hilfe des Wagens imstande sind einzugreifen, umfasst,
**dadurch gekennzeichnet, dass** sich der Gabeldurchgang oder mindestens einer (12) der Gabeldurchgänge im gekoppelten Zustand der Stützstruktur (2) in Verlängerung eines der Arme des L erstreckt, das von den Abstützflächen (3, 4) gebildet wird und mit dem freien Ende des Arms durch eine Drehverbindung (5) orthogonaler Achse zur Längsachse der Arme derart verbunden ist, um parallel zur Verlagerung des Gabeldurchgangs (12) mit Hilfe des Hubwagens die drehende Verlagerung der Stützstruktur (2) und den Übergang der Stützstruktur (2) von einer horizontalen oder beziehungsweise vertikalen Lagerposition der Last (1) mit Hilfe der am Gabeldurchgang (12) angelenkten Abstützfläche (3), als erste Abstützfläche (3) bezeichnet, in eine vertikale oder beziehungsweise horizontale Lagerposition der Last (1) mit Hilfe der anderen Abstützfläche (4), als zweite Abstützfläche (4) bezeichnet, zu erlauben.

2. Vorrichtung zur Lastenförderung (1) nach Anspruch 1,
**dadurch gekennzeichnet, dass** die Drehverbindung (5) zwischen Gabeldurchgang (12) und Laststützstruktur (2) eine nicht ständige Verbindung (5) ist, die von Verbindungsmitteln gebildet wird, die jeweils vom Gabeldurchgang (12) und der Stützstruktur (2) getragen werden, wobei die Verbindungsmittel (15, 8) untereinander koppelbar/entkoppelbar sind.

3. Vorrichtung zur Lastenförderung (1) nach Anspruch 1,
**dadurch gekennzeichnet, dass** die Drehverbindung (5) zwischen Gabeldurchgang (12) und Laststützstruktur (2) eine nicht demontierbare ständige Verbindung ist.

4. Vorrichtung zur Lastenförderung (1) nach einem der Ansprüche 1 bis 3,
**dadurch gekennzeichnet, dass** der Gabeldurchgang (12), der imstande ist, an die Stützstruktur (2) gekoppelt zu sein, von zwei zueinander parallel gehaltenen Tunneln (13) gebildet wird, wobei die Tunnel (13) auf Ebene eines ihrer Enden durch die Drehverbindung (5) an die erste Abstützfläche (3) koppelbar oder gekoppelt sind, insbesondere am freien Rand der Abstützfläche, der der Verbindungszone der Abstützflächen (3, 4) miteinander gegenüberliegt, wobei die Verbindung zwischen erster Abstützfläche (3) und Gabeldurchgang (12) eine Drehverbindung (5) paralleler Achse zur Verbindungslinie der Abstützflächen (3, 4) miteinander und orthogonal zur Längsachse der Tunnel ist.

5. Vorrichtung zur Lastenförderung (1) nach Anspruch 4 der Bauart, bei der die Drehverbindung (5) zwischen Gabeldurchgang (12) und Laststützstruktur (2) eine nicht ständige Verbindung ist,
**dadurch gekennzeichnet, dass** die nicht ständige Drehverbindung (5) zwischen der ersten Abstützfläche (3) der Stützstruktur (2) und dem an die erste Abstützfläche (3) koppelbaren Gabeldurchgang (12) eine Verbindung der Hakenbauart ist.

6. Vorrichtung zur Lastenförderung (1) nach einem der Ansprüche 4 und 5 der Bauart, bei der die erste Abstützfläche (3) der Stützstruktur (2) von mindestens zwei Längsträgern (7) gebildet wird, die mit Hilfe von Traversen (8) parallel zueinander gehalten werden und bei der die Drehverbindung (5) zwischen Gabeldurchgang (12) und Laststützstruktur (2) eine nicht ständige Verbindung ist,
**dadurch gekennzeichnet, dass** die den Gabeldurchgang (12) bildenden Tunnel (13) für die Kopplung durch Drehverbindung (5) zwischen der ersten Abstützfläche (3) der Stützstruktur (2) und dem Gabeldurchgang (12) auf Ebene eines ihrer Enden mit mindestens einem Haken (15) ausgestattet sind, der imstande ist, in eine der Traversen (8) der ersten Abstützfläche (3) der Stützstruktur (2) einzugreifen, wobei der/die Haken (15) und Traverse (8) die Verbindungsmittel (15, 8) bilden, die jeweils vom Gabeldurchgang (12) und der Stützstruktur (2) getragen werden.

7. Vorrichtung zur Lastenförderung (1) nach einem der Ansprüche 1 bis 6 der Bauart, bei der die Drehverbindung (5) zwischen Gabeldurchgang (12) und Laststützstruktur (2) eine nicht ständige Verbindung ist,
**dadurch gekennzeichnet, dass** der Gabeldurchgang (12), der imstande ist, durch eine Drehverbindung (5) an die Stützstruktur (2) gekoppelt zu sein, an der Seite der Einführung der Zähne der Gabel (20) des Hubwagens in den Gabeldurchgang (12) mit Rückhaltemitteln der Zähne der Gabel (20) des Wagens im Gabeldurchgang (12) ausgestattet ist.

8. Vorrichtung zur Lastenförderung (1) nach Anspruch 7,
**dadurch gekennzeichnet, dass** die Rückhaltemittel die Form mindestens einer bewegbaren Klappe (16) haben, die imstande ist, unter der Wirkung ihres eigenen Gewichts von einer inaktiven Position, in der sie den Eingang des Gabeldurchgangs (12), durch den die Zähne der Gabel des Hubwagens imstande sind, eingeführt oder aus dem Gabeldurchgang (12) entfernt zu werden, in eine aktive Position zu wechseln, in der sie den Eingang des Gabeldurchgangs (12) verschließt und imstande ist, die Zähne der Gabel (20) des Hubwagens im Gabeldurchgang (12) zurückzuhalten.

9. Vorrichtung zur Lastenförderung (1) nach Anspruch 8,
**dadurch gekennzeichnet, dass** die bewegbare Klappe (16) eine Drehklappe ist, die drehend um eine Achse (17) parallel zur Drehachse der Drehverbindung (5) zwischen Gabeldurchgang (12) und Stützstruktur (2) montiert ist, wobei die Klappe (16) imstande ist, unter der Wirkung ihres eigenen Gewichts bei der Verlagerung des Gabeldurchgangs (12) mit Hilfe des Hubwagens in Richtung eines Anhebens des Gabeldurchgangs (12) von seiner Abstützposition auf dem Boden von der inaktiven Position in die aktive Position zu wechseln.

10. Vorrichtung zur Lastenförderung (1) nach einem der Ansprüche 1 bis 9,
**dadurch gekennzeichnet, dass** die Stützstruktur (2) Haltemittel (6) der Last (1) auf der Stützstruktur (2) aufweist.

11. Vorrichtung zur Lastenförderung (1) nach einem der Ansprüche 1 bis 10,
**dadurch gekennzeichnet, dass** sie einen zweiten Gabeldurchgang (9) umfasst, der im Verhältnis zu den Abstützflächen (3, 4) der Stützstruktur (2) starr angeordnet ist.

12. Vorrichtung zur Lastenförderung (1) nach einem der Ansprüche 1 bis 11,
**dadurch gekennzeichnet, dass** die Abstützfläche (4) der Stützstruktur (2) ohne angelenkten Gabeldurchgang (12), die als zweite Abstützfläche (4) der Stützstruktur bezeichnet wird, durch Füße, die von Abstützschienen (11) auf dem Boden gebildet werden, auf dem Boden ruht, die sich etwa parallel zur Ebene der Abstützfläche (4) erstrecken, wobei die Schienen (11) Teleskopschienen sind, die sich in ausgefahrener Position jenseits der Grundfläche der zweiten Abstützfläche (4) auf dem Boden erstrecken und eine Lastentladerampe bilden, wobei die Schienen (11) vorzugsweise an ihrem oder in der Nähe ihres freien Ende(s) durch eine zylindrische Traverse vom Typ Rolle verbunden sind, über die die zu entladende Last (1) gleiten kann.
